# EUROPÄISCHE PATENTSCHRIFT

(11) **EP 0 098 631 B1**
(45) Veröffentlichungstag und Bekanntmachung des Hinweises auf die Patenterteilung: **22.05.1985**
(21) Anmeldenummer: 83200847.8
(22) Anmeldetag: 09.06.1983
(51) Int. Cl.: F22D 1/32, F28F 9/00

(54) **Stehender Hochdruckspeisewasservorwärmer in Sammlerbauweise mit einem Enthitzergehäuse**
High-pressure feed water heater disposed upright in a header construction with a desuperheater casing
Réchauffeur d'eau d'alimentation à haute pression disposé verticalement à construction à collecteur avec une chambre de désurchauffe

(30) Priorität: 30.06.1982 CH 3991/82
(43) Veröffentlichungstag der Anmeldung: 18.01.1984
(73) Patentinhaber: BBC Aktiengesellschaft Brown, Boveri & Cie., CH-5401 Baden (CH)
(72) Erfinder: Volks, Günter, D-7898 Lauchringen 1 (DE)

## Beschreibung

Die Erfindung betrifft einen stehenden Hochdruckspeisewasservorwärmer in Sammlerbauweise mit einem Enthitzergehäuse nach dem Oberbegriff des Patentanspruchs 1.

Bei stehenden Hochdruckspeisewasservorwärmern in Sammlerbauweise, die mit Zwischenentnahmedampf beheizt werden, kann bei hoher Eintrittsdampftemperatur im Bereich des Speisewasseraustrittssammlers ein Enthitzergehäuse vorgesehen werden, in dem der einströmende Dampf so viel Wärme abgibt, dass er am Ende, d.h. am Speisewassereintrittssammler, vollständig kondensiert ist. Das Enthitzergehäuse bildet dabei einen Mantel, der die Vorwärmerrohrschlange in ihrem letzten Abschnitt vor ihrer Einmündung in den Speisewasseraustrittssammler so umgibt, dass der Dampf die Vorwärmerrohre zwangsweise längs beströmen muss, wodurch in diesem Abschnitt ein guter Wärmeübergang auftritt und der Dampf um das gewünschte Mass abgekühlt wird. Am Ende dieses Abschnitts tritt der Dampf quer zum benachbarten Strang der Vorwärmerrohre aus, um dann im restlichen Bereich der Vorwärmerrohrschlange vollständig zu kondensieren.

Problematisch ist bei den bekannten Bauarten solcher stehender Hochdruckspeisewasservorwärmer die Stützung der Vorwärmerrohre, für die heute in der Hauptsache geteilte Stützplatten, gerade Bänder mit und ohne Steg, gewellte Bänder und Kammbleche verwendet werden. Nachteilig ist dabei, dass diese Stützstrukturen an die Rohre angepasst und an den Mantel des Enthitzergehäuses angeschweisst werden müssen. Eine solche Fertigung ist kompliziert und es besteht die Gefahr, dass die Rohre klemmen, wobei grosse Reaktionskräfte infolge von Wärmedehnungen auftreten können. Da eine solche Stützstruktur den Strömungsquerschnitt erheblich einschränkt, treten dort relativ hohe Dampfgeschwindigkeiten auf, was Erosionen verursachen könnte, falls bereits im Enthitzer eine Kondensation stattfindet. Auch sind damit höhere Druckverluste verbunden.

Mit der vorliegenden, im kennzeichnenden Teil des Patentanspruchs 1 definierten Erfindung sollen diese Nachteile der bekannten Bauarten vermieden werden. Insbesondere soll die Stützung der Rohre so ausgebildet sein, dass der Strömungsquerschnitt im Stützbereich nur mässig eingeschränkt wird, damit die Dampfgeschwindigkeiten im Stützbereich nicht zu hoch werden, dass ein Klemmen der Rohre mit Sicherheit vermieden wird, wobei aber trotzdem eine Schwingungsanregung durch die Strömung nicht auftreten darf, dass die freie Ausdehnbarkeit der unterschiedlichen Bauteile relativ zueinander bei allen Betriebszuständen gewährleistet ist, und dass ferner der Zusammenbau der Rohrschlangen mit den Stützelementen und dem Mantel des Enthitzers einfach ist und keine Schweissung erfordert.

Die Erfindung wird im folgenden unter Bezugnahme auf in den Zeichnungen dargestellte Ausführungsbeispiele näher beschrieben. In den Zeichnungen stellen dar:
Fig. 1 schematisch einen Längsschnitt durch den von der Erfindung betroffenen Hauptteil eines Vorwärmers der gegenständlichen Art,
Fig. 2 schematisch eine Variante eines solchen Vorwärmers im Längsschnitt,
Fig. 3 ein Detail der Erfindung in einem Vertikalschnitt,
Fig. 4 den zu Fig. 3 gehörigen Grundriss, und
Fig. 5 und 6 ein Stützelement, das einen Teil der Erfindung bildet, im Aufriss bzw. Grundriss.

Die Fig. 1 zeigt den oberen Teil eines Hochdruckspeisewasservorwärmers 1, in dem sich die erfindungswesentlichen Elemente befinden. Im nicht dargestellten Teil des Vorwärmers unterhalb der strichpunktierten horizontalen Linie sammelt sich das Kondensat des Heizdampfes, der durch einen Dampfeinlassstutzen 2 im Kesselmantel 3 des Vorwärmers zugeführt wird. Der Einlassstutzen 2 mündet direkt in das Enthitzergehäuse 4, das die Rohre im Bereich des Speisewasseraustrittssammlers 5 und mit einem nach oben an das Enthitzergehäuse anschliessenden Führungskanal 6 für den Heizdampf den durch die strichpunktierte Begrenzung angedeuteten, nach unten führenden Strang 8 des Rohrschlangenbündels 7 nach oben bis über die halbe Höhe dieses Stranges dichtend umgibt. In etwa halber Höhe dieses Stranges weist der Führungskanal 6 eine gegen die Mitte des Vorwärmerkessels gerichtete Öffnung 9 auf, die in einen sich über die ganze Länge des Stranges erstreckenden Dampfverteilerkanal 10 mündet. Dieser Verteilerkanal 10 weist einen rechteckigen Querschnitt auf und ist an den zwei Schmalseiten seines Mantels mit Dampfaustrittsöffnungen 11 versehen, aus denen der Heizdampf quer zur Längserstreckung der Rohrschlangen ausströmt, diese umströmt und nach entsprechender Abkühlung zu Kondensat wird, das sich im unteren, nicht dargestellten Teil des Vorwärmerkessels ansammelt.

Die Fig. 2 zeigt eine Variante eines solchen stehenden Hochdruckspeisewasservorwärmers, zur Gänze inklusive des Kondensatsammlers 12 dargestellt. Im Unterschied zu der Ausführung nach Fig. 1 besteht hier das Rohrschlangenbündel nur aus zwei Strängen, und der Führungskanal 13 erstreckt sich über deren ganze Länge bis zum Speisewassereintrittssammler 14.

Gegenüber den bekannten Vorwärmern unterscheiden sich die zwei vorstehend beschriebenen durch Festlegung der gegenseitigen Lage der Rohrschlangen innerhalb des Führungskanals 6 bzw. 13 quer zur Längsachse der Rohre. Ausserhalb des Führungskanals 6 bzw. 13 sind die Rohrbündel in konventioneller Weise in Längsrichtung aufgehängt oder gestützt, wobei eine unbehinderte thermische Ausdehnung des Rohrbündels in Längsrichtung möglich ist.

Die Stützstellen innerhalb der Führungskanäle für die Festlegung der gegenseitigen Lage der Rohrschlangen quer zu ihrer Längsrichtung sind in den Fig. 1 und 2 mit 15 bezeichnet. In den Fig. 3 und 4 ist eine solche Stützstelle ausschnittsweise in einem Längsschnitt (Fig. 3) und in einem Querschnitt (Fig. 4) dargestellt.

Die Fig. 3 zeigt einen Teil der Rückwand 16 des Mantels, der den Führungskanal 6 oder 13 bildet. Die beiden seitlichen Begrenzungen des Kanals, von denen ein Teil der linken dargestellt ist, setzen sich zusammen aus Seitenwandteilen 17, 18, deren Enden nach aussen gerichtete Bördelflansche 19, 20 aufweisen, und Stegblechen 21, die an der Rückwand 16 und an den Bördelflanschen 19,20 angeschweisst sind. An der Innenseite der Stegbleche 21 sind Stütztraversen 22 aus U-Profilstahl angeschweisst, die als Anschläge für die Begrenzung der Verschiebungen der oberen Stützbänder 24 und der unteren Stützbänder 23 als Folge thermischer Ausdehnungen der Rohrschlangen 25 dienen. Ausserdem begrenzen diese Stütztraversen 22 die Position der äussersten Rohrlagen und verhindern dadurch, dass sie an den Seitenwänden 17, 18 scheuern.

Die Stützbänder 23, 24, von denen eines in den Fig. 5 und 6 im Aufriss bzw. Grundriss dargestellt ist, weisen Distanzlappen 26 auf, die durch Stanzen und Herausbiegen des Lappenumrisses aus der Stützbandebene erhalten werden.

Um den freien Strömungsquerschnitt für den Heizdampf möglichst wenig einzuschränken, sind die Stützbänder 23 der unteren Ebene und 24 der oberen Ebene abwechselnd um eine Rohrteilung gegeneinander versetzt, so dass der freie Strömungsquerschnitt in jeder Ebene nur um die Hälfte des Gesamtquerschnittes eingeschränkt wird, den die Stützbänder 23, 24 einer Stützstelle quer zur Strömungsrichtung insgesamt bieten. Wenn also beispielsweise das erste Stützband 23 der unteren Ebene der Stützstelle zwischen der ersten und zweiten Reihe der Rohrschlangen liegt, dann befindet sich das zweite untere Stützband zwischen der dritten und vierten Reihe usw., wogegen in der oberen Ebene die Stützbänder 24 zwischen der zweiten und dritten, der vierten und fünften Rohrschlangenreihe usw. angeordnet sind.

Da keinerlei Schweissungen beim Zusammenbau der Rohrbündel erforderlich sind, gestaltet er sich äusserst einfach. I das Enthitzergehäuse wird bei noch nicht aufgesetzter Vorderwand, die mit der Rückwand kongruent ist, eine Lage von Rohrschlangen eingelegt und ein Stützband, beispielsweise das untere, 23, eingesetzt. Darauf folgt die zweite Lage Rohrschlangen und ein oberes Stützband 24, sodann die dritte Lage mit einem unteren Deckband usw. bis zur obersten Lage, worauf die nicht dargestellte Vorderwand mit den Seitenwandteilen 18, 19 und den Stegblechen 21 und natürlich mit den seitlichen Begrenzungswänden des unteren kastenförmigen Teiles des Enthitzergehäuses, der den Sammler 5 umgibt, dichtverschweisst wird. Zeitraubende Anpass- und Schweissarbeiten, wie sie bei den bekannten Vorwärmerbauarten üblich sind, entfallen bei der vorliegenden Bauart völlig.

Diese Halterung der Rohre an den Stützstellen ist quer zu den Rohrachsen nach allen Richtungen formschlüssig und daher schwingungssicher, gestattet aber gleichzeitig in Längsrichtung freie thermische Ausdehnung der Rohre ohne Gefahr des Klemmens. Die Stützbänder 23, 24 stellen sich bei der ersten Inbetriebnahme infolge ihrer Verschieblichkeit von selbst so ein, dass sie später infolge der Wärmeausdehnung der Rohre nicht ständig in ihrer Lagerung anstossen und hin- und hergeschoben werden. Die Stützstellen wirken mit ihren Bördelflanschen 19,20 und den Stütztraversen 22 als Versteifungen des Führungskanals 6. Anstatt zweier Ebenen von Stützbändern können natürlich auch deren drei und mehr vorgesehen werden, wenn es das Gewicht des Rohrbündels oder sonstige Umstände erfordern. Es ist auch möglich, nur eine Lage von Stützbändern vorzusehen, wobei natürlich eine Einbussean Strömungsquerschnitt und damit eine höhere Dampfgeschwindigkeit hingenommen werden muss.

## Patentansprüche

1. Stehender Hochdruckspeisewasservorwärmer (1 ) in Sammlerbauweise mit einem Enthitzergehäuse (4), das einen Speisewasseraustrittssammler (5) kastenförmig und zumindest einen Teil eines daran anschliessenden Vorwärmerrohrbündels (7) in Form eines Führungskanals (6; 13) dampfdicht umschliesst, wobei im genannten Führungskanal Stützstellen (15) für die Fixierung der Lage des Vorwärmerrohrbündels quer zu seiner Längserstreckung vorhanden sind, dadurch gekennzeichnet, dass die Rohrschlangen (25) des Vorwärmerrohrbündels (7) im Bereich der Stützstellen (15) quer zu ihrer Längsachse durch Stützbänder (23,24) formschlüssig fixiert sind, dass der Führungskanal (6; 13) im Bereich der Stützstellen an zwei gegenüberliegenden Seitenwänden, vom Inneren des Führungskanals aus gesehen, nach aussen ragende Erweiterungen aufweist, die Anschlagflächen für die Begrenzung der Lage der Stützbänder (23, 24) in axialer Richtung der Vorwärmerrohrbündel bilden, und dass die Stützbänder (23, 24) Distanzlappen (26) aufweisen.

2. Stehender Hochdruckspeisewasservorwärmer nach Anspruch 1, dadurch gekennzeichnet, dass die Erweiterung der Stützstellen (15) von Bördelflanschen (19, 20) an zwei gegenüberliegenden Seitenwänden des Führungskanals (6; 13) sowie von je einem Stegblech (21) zwischen den Bördelflanschen (19, 20) gebildet wird, dass an der Innenseite der Stegbleche (21) je eine Stütztraverse (22) befestigt ist, dass oberhalb und unterhalb der Stütztraverse (22) je eine Lage der Stützbänder (23 bzw. 24) vorhanden ist, wobei die Stützbänder der einen Lage gegenüber den Stützbändern der anderen Lage jeweils um eine Rohrteilung gegeneinander versetzt sind, dass die Distanzlappen (26) der Stützbänder (23, 24) rechtwinklig aus der Ebene der Stützbänder herausragende Teile der Stützbänder selbst sind, und dass die Länge der Distanzlappen mindestens gleich dem halben Rohrdurchmesser und kleiner als der Rohrdurchmesser ist.

## Claims

1. Upright high-pressure feed water preheater (1) in header construction and having a desuper- heater casing (4) which encloses in a boxlike manner a feed water outlet header (5) and encloses in a steam-tight manner in the form of a guide channel (6; 13) at least one part of a bank (17) of preheater tubes adjoining the feed water outlet header (5), with support locations (15) being available in the said guide channel for fixing the position of the bank of preheater tubes in the direction transverse to its longitudinal extent, characterised in that the tube coils (25) of the bank (7) of preheater tubes, in the area of the support locations (15) are positively fixed in a direction transverse to their longitudinal axis by support straps (23, 24), that the guide channel (6; 13), in the area of the support locations at two opposite side walls, as viewed from the inside of the guide channel, has extensions projecting outwards which form stop surfaces of limiting the layer of the support straps (23, 24) in the axial direction of the bank of preheater tubes, and that the support straps (23, 24) have distancing tangs (26).

2. Upright high-pressure feed water preheater according to Claim 1, characterised in that the extension of the support locations (15) is formed by flanges (19,20) on two opposite side walls of the guide channel (6; 13) and in each case by a web plate (21 ) between the flanges (19, 20), that a supporting crossbar (22) is in each case fixed to the inside of the web plates (21), that in each case a layer of the support straps (23 or 24) is available above and below the supporting crossbar (22), with the support straps of one layer opposite the support straps of the other layer, each being offset relative to one another by one tube spacing, that the distancing tangs (26) of the support straps (23,24) are themselves parts of the support straps, which parts project at right angles from the plane of the support straps, and that the length of the distancing tangs is at least equal to half the tube diameter and is less than the tube diameter.

## Revendications

1. Réchauffeur (1) vertical d'eau d'alimentation à haute pression, du type à collecteurs avec une chambre de désurchauffe (4), qui, de façon étanche à la vapeur, entoure par une partie en forme de caisson un collecteur (5) de sortie de l'eau d'alimentation et, par une partie en forme de canal de guidage (6; 13), au moins une partie d'un faisceau (7) de tubes du réchauffeur qui y sont raccordés, dans lequel des zones d'appui (15) sont prévues dans le canal de guidage précité pour la fixation de la couche du faisceau de tubes du réchauffeur perpendiculairement à sa direction longitudinale, caractérisé en ce que les serpentins (25) du faisceau (7) de tubes du réchauffeur sont, dans la région des zones d'appui (15), fermement fixés perpendiculairement à leur axe longitudinal au moyen de bandes de support (23,24), en ce que le canal de guidage (6; 13) présente, dans la région des zones d'appui, des évasements ménagés dans deux parois latérales opposées et qui, vus de l'intérieur du canal de guidage, font saillie vers l'extérieur, lesdits évasements formant des butées pour limiter la couche des bandes de support (23, 24) dans le sens axial des faisceaux de tubes du réchauffeur, et en ce que les bandes de support (23, 24) présentent des pattes d'écartement (26).

2. Réchauffeur vertical d'eau d'alimentation à haute pression suivant la revendication 1, caractérisé en ce que l'évasement des zones d'appui (15) estformé par des brides à collerette (19,20) ménagées dans deux parois latérales opposées du canal de guidage (6; 13) ainsi que par une tôle d'âme (21 ) disposée chaque fois entre les brides à collerette (19, 20), en ce que, à la face intérieure de chaque tôle d'âme (21 ), est fixé un support transversal (22), en ce qu'au-dessus et en dessous du support transversal (22) sont disposées des couches de bandes de support (23, 24, respectivement), les bandes de support d'une couche étant décalées chaque fois d'une largeur de tube par rapport aux bandes de support de l'autre couche, en ce que les pattes d'écartement (26) des bandes de support (23, 24) font partie des bandes de support elles-mêmes mais sont saillantes perpendiculairement au plan de ces bandes de support, et en ce que la longueur des pattes d'écartement est au moins égale à la moitié du diamètre des tubes, mais est inférieure à ce diamètre.
